# EUROPÄISCHE PATENTSCHRIFT

(11) **EP 2 547 876 B1**
(45) Veröffentlichungstag und Bekanntmachung des Hinweises auf die Patenterteilung: **07.05.2014**
(21) Anmeldenummer: 11707635.6
(22) Anmeldetag: 01.03.2011
(51) Int. Cl.: F01L 1/34, F02D 41/22

(54) **VERFAHREN UND VORRICHTUNG ZUM BETREIBEN EINES VERBRENNUNGSMOTORS BEI EINER STÖRUNG EINES KURBELWELLENSENSORS**
ARRANGEMENT AND METHOD FOR DRIVING AN ENGINE DURING FAILURE OF CRANKSHAFT ANGLE SENSOR
DISPOSITIF ET METHODE DE CONTROLE D'UN MOTEUR EN CAS DE DEFAILLANCE DU CAPTEUR DE POSITION DE VILEBREQUIN

(30) Priorität: 19.03.2010 DE 102010003051
(43) Veröffentlichungstag der Anmeldung: 23.01.2013
(73) Patentinhaber: Robert Bosch GmbH, 70442 Stuttgart (DE)
(72) Erfinder: NEFZER, Ulrich-Michael, 71334 Waiblingen-Beinstein (DE); PIETSCH, Elmar, 70806 Kornwestheim (DE); DERINGER, Carsten, 73773 Aichwald (DE)
(86) Internationale Anmeldenummer: PCT/EP2011/053026
(87) Internationale Veröffentlichungsnummer: WO 2011/113690

(56) Entgegenhaltungen:
- JP-A- 2006 220 079
- US-A1- 2003 111 058

## Beschreibung

### Stand der Technik

Die Erfindung betrifft ein Verfahren zum Betreiben eines Verbrennungsmotors bei einer Störung eines Kurbelwellensensors, wobei der Verbrennungsmotor mindestens zwei Nockenwellen aufweist und eine Drehzahl und/oder eine Position des Verbrennungsmotors aus einem von der Nockenwelle abgenommenen Signal abgeleitet wird sowie eine Vorrichtung zur Durchführung des Verfahrens.

In heutigen Kraftfahrzeugen ist es wichtig, die Drehzahl des Verbrennungsmotors genau zu bestimmen, da dieser Parameter in zahlreiche Steuer- und Regelprozesse des Kraftfahrzeuges eingeht. Üblicherweise wird diese Drehzahl aus der Drehgeschwindigkeit einer Kurbelwelle abgeleitet, welche durch die, beim Verbrennungsvorgang entwickelte mechanische Energie angetrieben wird. Die Kurbelwelle wird dabei von einem Kurbelwellensensor abgetastet, der die Drehzahl und die Position der Kurbelwelle erfasst. Das Signal wird durch einen geeigneten Sensor bereit gestellt, welches als Maß für die Drehzahl und/oder die Position des Verbrennungsmotors in einem Steuergerät ausgewertet wird. Dabei wird der Einspritz- und Zündzeitpunkt des Verbrennungsmotors bestimmt.

Bei einem Ausfall oder einer Störung des Kurbelwellensensorsignales schaltet das Steuergerät in einen Kurbelwellennotlauf, bei welchem die Position des Verbrennungsmotors aus der Position einer Nockenwelle bestimmt wird, welche ebenfalls von der Kurbelwelle angetrieben wird, wie zum Beispiel im Dokument US 2003/111058 A1 offenbart. Voraussetzung für diesen Kurbelwellennotlauf ist es, dass die Nockenwellen in einer bestimmten Lage zur Kurbelwelle fixiert sind, um die Position des Verbrennungsmotors genau bestimmen zu können. Die Nockenwellen stehen somit nicht mehr für eine Nockenwellenverstellung in den verschiedenen Betriebsbereichen des Verbrennungsmotors zur Verfügung, wodurch sich eine Verschlechterung des Abgasverhaltens des Verbrennungsmotors ergibt.

### Offenbarung der Erfindung

Der Erfindung liegt somit die Aufgabe zugrunde, ein Verfahren und eine Vorrichtung zum Betreiben eines Verbrennungsmotors bei einer Störung oder dem Ausfall eines Kurbelwellensensors anzugeben, bei welchem das Abgasverhalten des Verbrennungsmotors auch im Kurbelwellennotlauf verbessert wird.

Erfindungsgemäß wird die Aufgabe dadurch gelöst, dass zur Bestimmung der Drehzahl und/oder der Position des Verbrennungsmotors nur eine erste Nockenwelle verwendet wird, während die zweite Nockenwelle in ihrem Drehwinkel verstellt wird, um einen variablen Ventiltrieb an den von der zweiten Nockenwelle angetriebenen Einlass- oder Auslassventilen des Verbrennungsmotors einzustellen. Das hat den Vorteil, dass die während des Kurbelwellennotlaufes bestimmte Drehzahl bzw. Position des Verbrennungsmotors durch nur eine einzige Nockenwelle zuverlässig und genau bestimmt werden kann. Außerdem werden auch weiterhin variable Ventilöffnungszeiten mit Hilfe der zweiten Nockenwelle eingestellt. Durch die Verdrehung der zweiten Nockenwelle verbessert sich das Abgasverhalten des Verbrennungsmotors, wobei die positive Beeinflussung des Abgasverhaltens auch während des Kurbelwellennotlaufes erhalten bleibt. Die Anpassung der Ventilöffnungszeiten erlaubt eine Effizienzsteigerung des Verbrennungsmotors, was als Leistungs- und Drehmomentgewinn bzw. Kraftstoffeinsparung zum Tragen kommt.

Vorteilhafterweise nimmt die erste Nockenwelle gegenüber einer von dem Verbrennungsmotor angetriebenen Kurbelwelle eine Referenzlage ein und dreht sich in einem vorgegebenen Übersetzungsverhältnis zur Kurbelwelle, wobei die Drehbewegung der Nockenwelle von einem Nockenwellensensor detektiert wird. Die Einstellung der Referenzlage bewirkt eine feststehende und eindeutige Zuordnung der Bewegung der Nockenwelle in Bezug auf die Bewegung der Kurbelwelle, so dass daraus die Position des Verbrennungsmotors zuverlässig bestimmt werden kann.

In einer Variante öffnet und/oder schließt die erste sich in der Referenzlage zur Kurbelwelle befindliche Nockenwelle die Auslassventile des Verbrennungsmotors, während die zweite, mit der Verdrehung beaufschlagte Nockenwelle die Einlassventile des Verbrennungsmotors öffnet und/oder schließt. Bei der Nockenwellenverstellung werden die Einlass- und Auslassventilsteuerzeiten in Abhängigkeit der Drehzahl verändert, um in allen Drehzahlbereichen eine möglichst effiziente Zylinderfüllung zu erreichen. Der gewünschte Effekt der Abgasreduzierung lässt sich allein schon durch die Verdrehung der Nockenwelle erreichen, welche die Einlassventile steuert. Somit ist eine Nockenwelle zur Einstellung des variablen Ventiltriebes ausreichend.

In einer Ausgestaltung wird bei der Verwendung von mehr als zwei Nockenwellen nur die erste Nockenwelle in der Referenzlage zur Kurbelwelle gehalten, während die verbleibenden Nockenwellen in ihrem Drehwinkel verstellt werden. Da außer einer Nockenwelle alle anderen Nockenwellen zur Betätigung der Einlass- bzw. Auslassventile zur Verfügung stehen, wird eine optimale Einstellung des variablen Ventiltriebes möglich, was sich in einem verbesserten Abgasverhalten des Verbrennungsmotors während des Kurbelwellennotlaufes widerspiegelt. Bei der Verwendung von mehreren Nockenwellen wird nicht nur eine Einlassnockenwelle sondern auch eine Auslassnockenwelle verstellt, welche die Auslassventile des Verbrennungsmotors steuert. Eine solche Verstellung der Auslassnockenwelle ermöglicht zusätzlich eine Variation der inneren Abgasrückführung in Form der Absenkung der Stickoxidemission. Außerdem erhöht die gleichzeitige Verstellung von Einlass- und Auslassnockenwelle die Möglichkeit der Überschneidungen der Einlass- und Auslassventile in ihren Öffnungszeiten, was eine noch bessere Optimierung der Gasströme im Verbrennungsmotor nach sich zieht.

Ferner erfolgt die Verstellung der Nockenwellen in ihrem Drehwinkel in Abhängigkeit von der durch den Nockenwellensensor detektierten Drehzahl und/oder Position des Verbrennungsmotors. Da die Verstellung der Nockenwelle eine Veränderung des Drehwinkels im Bezug zur Kurbelwelle bewirkt und diese von der ermittelten Drehzahl des Verbrennungsmotors abhängt, wird im Fall des Kurbelwellennotlaufes der Drehwinkel in Abhängigkeit von der mittels der ersten Nockenwelle bestimmten Drehzahl ermittelt.

In einer Weiterbildung wird bei der Verstellung ihres Drehwinkels die von der Kurbelwelle angetriebene Nockenwelle aus ihrer gegenüber der Kurbelwelle vorgegebenen Lage verschoben, um die Steuerzeiten der Einlass- oder Auslassventile des Verbrennungsmotors zu verändern. Diese Verstellung erfolgt einfach auf mechanischem Wege, da zwischen Kurbelwelle und Nockenwelle ein hydraulischer Phasenversteller angeordnet ist, welcher zur Kraftübertragung am Ende jeder Nockenwelle platziert ist.

In einer anderen Ausführungsform erfolgt die Verstellung der zweiten Nockenwelle zwischen zwei fest vorgegebenen Drehwinkeln innerhalb eines Verstellbereiches der zweiten Nockenwelle. Dadurch verringert sich der Steueraufwand für den Phasensteller. Der Verstellbereich beträgt typischerweise 60° Kurbelwelle.

Alternativ erfolgt die Verstellung der zweiten Nockenwelle stufenlos innerhalb des Verstellbereiches der Nockenwelle. Trotz aufwendiger Steuerung lässt sich bei der stufenlosen Verstellung der Nockenwelle auf verschiedene Betriebszustände des Verbrennungsmotors komfortabel reagieren und dadurch das Abgasverhalten des Verbrennungsmotors vorteilhaft einstellen.

Eine Weiterbildung der Erfindung betrifft eine Vorrichtung zum Betreiben eines Verbrennungsmotors bei einer Störung eines Kurbelwellensensors, wobei der Verbrennungsmotor mindestens zwei verstellbare Nockenwellen aufweist und eine Drehzahl und/oder die Position des Verbrennungsmotors aus einem von der Nockenwellendrehung abgenommenen Signal ermittelt wird. Um das Abgasverhalten des Verbrennungsmotors auch während eines Kurbelwellennotlaufes zu verbessern, wird zur Bestimmung der Drehzahl des Verbrennungsmotors nur eine erste Nockenwelle verwendet, während Mittel vorhanden sind, die die zweite Nockenwelle, in ihrem Drehwinkel verstellen, um einen variablen Ventiltrieb an den von der zweiten Nockenwelle angetriebenen Einlass- oder Auslassventilen des Verbrennungsmotors einzustellen. Durch dieses System erfolgt eine Verbesserung des Abgasverhaltens des Verbrennungsmotors auch während des Kurbelwellennotlaufes.

In einer Ausgestaltung werden die erste und die zweite Nockenwelle in ihrer jeweiligen Drehbewegung von einem Steuergerät gesteuert, wobei das Steuergerät, das die erste Nockenwelle in eine Referenzlage zur Kurbelwelle einstellt mit einem Nockenwellensensor, welcher die Drehbewegung der ersten Nockenwelle detektiert, verbunden ist, aus welcher das Steuergerät die Drehzahl und/oder die Position des Verbrennungsmotors bestimmt und in Abhängigkeit von der ermittelten Drehzahl oder Position des Verbrennungsmotors eine mit der zweiten Nockenwelle verbundene Stelleinrichtung zur Verdrehung des Drehwinkels der zweiten Nockenwelle ansteuert. Neben der genauen Bestimmung der Position bzw. der Drehzahl des Verbrennungsmotors mit nur einer Nockenwelle werden auch während des Kurbelwellennotlaufes variable Ventilöffnungszeiten mit Hilfe der zweiten Nockenwelle eingestellt. Durch die Verdrehung der zweiten Nockenwelle verbessert sich das Abgasverhalten des Verbrennungsmotors, indem das Verhältnis von Frischluft und Kraftstoff optimiert wird, wobei die positive Beeinflussung des Abgasverhaltens auch während des Kurbelwellennotlaufes erhalten bleibt. Als Stellglied wird dabei ein geeigneter Stellmechanismus eingesetzt, welcher elektrisch oder hydraulisch arbeitet und diese Verstellung einfach auf mechanischem Wege realisiert, und der zur Kraftübertragung am Ende jeder Nockenwelle platziert ist.

Die Erfindung lässt zahlreiche Ausführungsformen zu. Eine davon soll anhand der in der Zeichnung dargestellten Figuren näher erläutert werden.

Es zeigt:
- Figur 1:: prinzipieller Aufbau eines V-förmigen Verbrennungsmotors mit 4 Nockenwellen
- Figur 2:: Prinzipdarstellung zur Anordnung eines Kurbelwellensensors und eines Nockenwellensensors an einem V-förmigen Verbrennungsmotor nach Figur 1
- Figur 3:: Nockenwelle mit Nockenwellenversteller

Gleiche Merkmale sind mit gleichen Bezugszeichen gekennzeichnet.

Figur 1 zeigt eine Prinzipdarstellung eines Verbrennungsmotors 1 in einer V-Form. Dabei sind die Zylinder 2 des Verbrennungsmotors 1 v-förmig in zwei Ebenen 3, 4 angeordnet, wobei an der Schnittstelle der beiden Ebenen 3, 4 eine Kurbelwelle 5 platziert ist. Jede Ebene 3, 4 wird typischerweise als Bank bezeichnet. Jeder Zylinder 2 ist mit einem oder mehreren Einlassventilen 6 und einem Auslassventil 7 versehen. Durch das Einlassventil 6 wird Frischluft und Kraftstoff in den jeweiligen Zylinder 2 des Verbrennungsmotors 1 befördert, während mittels des Auslassventiles 7 die Verbrennungsprodukte des Zylinders 2 in Form von Abgas aus dem Verbrennungsmotor 1 abgeführt werden. Die Einlassventile 6 der ersten Ebene 3 von Zylindern 2 sind mit einer ersten Nockenwelle 8 verbunden, während die Auslassventile 7 der ersten Ebene 3 von einer zweiten Nockenwelle 10 betrieben werden. Analog führen die Einlassventile der zweiten Ebene 4 der Zylinder 2 an eine dritte Nockenwelle 9 und die Auslassventile 7 der zweiten Ebene 4 arbeiten mit einer vierten Nockenwelle 11 zusammen. An jeder Nockenwelle 8, 9, 10, 11 befinden sich ein nicht weiter dargestellte exzentrische Nocken (Vorsprung) für jedes Ventil 2. Da die Nockenwelle sich um die eigene Achse dreht, wobei durch diese Drehbewegung mittels des Nockens die Drehbewegung in eine kurze Längsbewegung umgewandelt wird, wird das zu dem Nocken gehörende Einlass- bzw. Auslassventil 6, 7 geöffnet. Beim Weiterdrehen des Nockens wird das Ventil 6, 7 durch eine Ventilfeder 19 (Figur 3) wieder geschlossen.

An der Kurbelwelle 5 ist an einem Ende ein Drehzahlgeberrad 12 in Form eines Zahnrades angeordnet, was in Figur 2 neben dem skizzierten Verbrennungsmotor 1 dargestellt ist. Das Drehzahlgeberrad 12 besitzt eine definierte Anzahl von Zähnen 13 aus Eisen oder Stahl, die kontinuierlich am Umfang des Drehzahlgeberrades 12 angeordnet sind und von einer Lücke oder mehreren Lücken 14 unterbrochen sind. Gegenüber dem Drehzahlgeberrad 12 ist ein Kurbelwellensensor 15 angeordnet, welcher die Zähne und die eine Lücke(n) 14 abtastet, in dem ein magnetisches Feld, welches der Kurbelwellensensor 15 mittels eines Magneten aufspannt, von den Zähnen 13 unterbrochen wird, wodurch eine Wechselspannung in eine Spule des Kurbelwellensensors 15 induziert wird, welche dieser zur Auswertung an ein Steuergerät 16 weiterleitet. Die Lücke 14 des Kurbelwellengeberrades 12 signalisiert, dass die Kurbelwelle 5 eine Umdrehung abgeschlossen hat, wobei ein Arbeitszyklus eines Zylinders 2 beendet ist.

An jeder Nockenwelle 8, 9, 10, 11 ist ein Nockenwellengeberrad 17 angeordnet, welches in Figur 2 nur am Beispiel der Nockenwelle 9 dargestellt ist. Dieses Nockenwellengeberrad 17 weist ebenfalls Zähne auf, die von Lücken unterbrochen sind. Allerdings ist das Nockenwellengeberrad 17 nicht so differenziert unterteilt wie das Kurbelwellengeberrad 12, welches 60 -2 Zähne besitzt, während das Nockenwellengeberrad 17 im vorliegenden Beispiel nur 3 Zähne aufweist.

Die Nockenwellen 8, 9, 10, 11 werden über ein nicht weiter dargestelltes Getriebe von der Kurbelwelle 5 angetrieben, wobei das Getriebe ein solches Übersetzungsverhältnis aufweist, dass sich die Nockenwellen 8, 9, 10, 11 nur halb so schnell drehen wie die Kurbelwelle 5.

Um die Steuerzeit der Einlass- bzw. Auslassventile durch die Nockenwelle 8, 9, 10, 11 zu variieren, wird die jeweilige Nockenwelle 8, 9, 10, 11 gegenüber der Kurbelwelle 5 um einen bestimmten Winkel verdreht. Die Verstellung der Nockenwelle 8, 9, 10, 11 erfolgt in Abhängigkeit von der Drehzahl des Verbrennungsmotors 1 und bedeutet, dass die Öffnung des Einlass- oder Auslassventiles 6, 7 gegenüber dem Kurbelwinkel der Kurbelwelle 5 verändert wird. Dazu wird z.B. ein hydraulischer Nockenwellenversteller 20 genutzt, wie er in Figur 3 im Zusammenhang mit der Nockenwelle 9 dargestellt ist. Ein Zahnrad 21 des Getriebes dreht, wie bereits erläutert, die Nockenwelle 9. Der Nockenwellenversteller 20, welcher ebenfalls mit dem Steuergerät 16 verbunden ist und von diesem angesteuert wird, verschiebt die Position der Nockenwelle 9 zum Zahnrad 21, so dass das Ventil 2 früher oder später geschlossen wird, wodurch eine Effizienzsteigerung des Verbrennungsmotors 1 erzielt wird.

Insbesondere Überschneidungen in den Öffnungszeiten der Einlass- und Auslassventile beeinflussen die Eigenschaften des Verbrennungsmotors 1 grundlegend. Ein Verbrennungsmotor 1 mit geringerer Überschneidung hat ein eher hohes Drehmoment bei niedrigen Drehzahlen. Durch große Überschneidungen lässt sich eine höhere Maximalleistung des Verbrennungsmotors 1 erreichen.

Wird nun festgestellt, dass der Kurbelwellensensor 5, mittels welchem nicht nur die Drehzahl des Verbrennungsmotors 1, sondern auch dessen Position festgestellt wird, ein stark gestörtes Ausgangssignal oder gar kein Signal mehr liefert, schaltet das Steuergerät 16 in einen sogenannten Kurbelwellennotlauf. In diesem Kurbelwellennotlauf wird eine der vier Nockenwellen 8, 9, 10, 11 des Verbrennungsmotors 1 in eine Referenzlage zur Kurbelwelle 5 gebracht. Im vorliegenden Beispiel ist dies die Nockenwelle 11, die die Auslassventile 7 der zweiten Ebene 4 der Zylinder 2 steuert. Durch diese Referenzlage entsteht eine feste Beziehung zwischen der Bewegung der Kurbelwelle 5 und der Nockenwelle 11, wodurch die Motorposition definiert bestimmt werden kann. Auch an dieser Nockenwelle 11 ist ein Nockenwellengeberrad 17 an einem Ende angeordnet, welchem ein Nockenwellensensor 18 gegenüberliegt (Figur 2). Dabei wird das Magnetfeld des als Hall-Sensor ausgebildeten Nockenwellensensor 15 durch die einzelnen Zähne des Nockenwellengeberades 17 verändert, was als Signal zum Steuergerät 16 weitergeleitet wird, welches aus diesem Signal die Drehzahl und die Position des Verbrennungsmotors 1 ableitet.

Die verbleibenden drei Nockenwellen 8, 9, 10, welche nicht zur Bestimmung von Position und Drehzahl des Verbrennungsmotors 1 benötigt werden, stehen zur Verstellung zur Verfügung, wodurch das Abgasverhalten des Verbrennungsmotors 1 über die Regelung der beiden Einlassnockenwellen 8, 9 und der verbleibenden Auslassnockenwelle 10 verbessert wird. Dadurch, dass mehrere Nockenwellen zu Verstellung in der bereits beschriebenen Art und Weise zur Verfügung stehen, sind Einlass- und Auslasssteuerzeiten einstellbar, welche in allen Drehzahlbereichen des Verbrennungsmotors 1 eine möglichst effiziente Zylinderfüllung bewirken.

## Patentansprüche

1. Verfahren zum Betreiben eines Verbrennungsmotors bei einer Störung eines Kurbelwellensensors, wobei der Verbrennungsmotor (1) mindestens zwei Nockenwellen (8, 9, 10, 11) aufweist und eine Drehzahl und/oder eine Position des Verbrennungsmotors (1) aus einem von der Nockenwelle (8, 9, 10, 11) abgenommenen Signal abgeleitet wird, **dadurch gekennzeichnet, dass** zur Bestimmung der Drehzahl und/oder der Position des Verbrennungsmotors (1) nur eine erste Nockenwelle (11) verwendet wird, während die zweite Nockenwelle (8, 9, 10) in ihrem Drehwinkel verstellt wird, um einen variablen Ventiltrieb an den von der zweiten Nockenwelle (8, 9, 10) angetriebenen Einlass- oder Auslassventilen (6, 7) des Verbrennungsmotors (1) einzustellen.

2. Verfahren nach Anspruch 1 **dadurch gekennzeichnet, dass** die erste Nockenwelle (11) gegenüber einer von dem Verbrennungsmotor (1) angetriebenen Kurbelwelle (5) eine Referenzlage einnimmt und sich in einem vorgegebenen Übersetzungsverhältnis zur Kurbelwelle (5) dreht, wobei die Drehbewegung der Nockenwelle (11) von einem Nockenwellensensor (18) detektiert wird.

3. Verfahren nach Anspruch 1 oder 2 **dadurch gekennzeichnet, dass** die erste sich in der Referenzlage zur Kurbelwelle (5) befindliche Nockenwelle (11) die Auslassventile (7) des Verbrennungsmotors (1) öffnet und/oder schließt, während die zweite, mit der Verdrehung beaufschlagte Nockenwelle (8, 9, 10) die Einlassventile (6) des Verbrennungsmotors (1) öffnet und/oder schließt.

4. Verfahren nach Anspruch 1, 2 oder 3 **dadurch gekennzeichnet, dass** bei der Verwendung von mehr als zwei Nockenwellen (8, 9, 10, 11) nur die erste Nockenwelle (11) in der Referenzlage zur Kurbelwelle (5) gehalten wird, während die verbleibenden Nockenwellen (8, 9, 10) in ihrem Drehwinkel verstellt werden.

5. Verfahren nach Anspruch 4 **dadurch gekennzeichnet, dass** die Verstellung der Nockenwellen (8, 9, 10) in ihrem Drehwinkel in Abhängigkeit von der durch den Nockenwellensensor (18) detektierten Drehzahl und/oder Position des Verbrennungsmotors (1) erfolgt.

6. Verfahren nach Anspruch 5 **dadurch gekennzeichnet, dass** bei der Verstellung ihres Drehwinkels die von der Kurbelwelle (5) angetriebene Nockenwelle (8, 9, 10) aus ihrer gegenüber der Kurbelwelle (5) vorgegebenen Lage verschoben wird, um die Steuerzeiten der Einlass- oder Auslassventile (6, 7) des Verbrennungsmotors (1) zu verändern.

7. Verfahren nach mindestens einem der vorhergehenden Ansprüche **dadurch gekennzeichnet, dass** die Verstellung der zweiten Nockenwelle (8, 9, 10) zwischen zwei fest vorgegebenen Drehwinkeln innerhalb eines Verstellbereiches der zweiten Nockenwelle (8, 9, 10) erfolgt.

8. Verfahren nach mindestens einem der Ansprüche 1 bis 6 **dadurch gekennzeichnet, dass** die Verstellung der zweiten Nockenwelle (8, 9, 10) stufenlos innerhalb des Verstellbereiches der Nockenwelle (8, 9, 10) erfolgt.

9. Vorrichtung zum Betreiben eines Verbrennungsmotors bei einer Störung eines Kurbelwellensensors, wobei der Verbrennungsmotor (1) mindestens zwei Nockenwellen (8, 9, 10, 11) aufweist und eine Drehzahl und/oder die Position des Verbrennungsmotors (1) aus einem von der Nockenwellendrehung abgenommenen Signal ermittelt wird, **dadurch gekennzeichnet, dass** zur Bestimmung der Drehzahl und/oder der Position des Verbrennungsmotors (1) nur eine erste Nockenwelle (11) verwendet wird, während Mittel (16, 20) vorhanden sind, die die zweite Nockenwelle (8, 9, 10) in ihrem Drehwinkel verstellen, um einen variablen Ventiltrieb an den von der zweiten Nockenwelle (8, 9, 10) angetriebenen Einlass- oder Auslassventilen (6, 7) des Verbrennungsmotors (1) einzustellen.

10. Vorrichtung nach Anspruch 9 **dadurch gekennzeichnet, dass** die erste und die zweite Nockenwelle (8, 9, 10, 11) in ihrer jeweiligen Drehbewegung von einem Steuergerät (16) gesteuert werden, wobei das Steuergerät (16), das die erste Nockenwelle (11) in eine Referenzlage zur Kurbelwelle (5) einstellt, mit einem Nockenwellensensor (18), welcher die Drehbewegung der ersten Nockenwelle (11) detektiert, verbunden ist, aus welcher das Steuergerät (16) die Drehzahl und/oder die Position des Verbrennungsmotors (1) bestimmt und in Abhängigkeit von der ermittelten Drehzahl des Verbrennungsmotors (1) eine mit der zweiten Nockenwelle (8, 9, 10) verbundene Stelleinrichtung (20) zur Verdrehung des Drehwinkels der zweiten Nockenwelle (8, 9, 10) ansteuert.

## Claims

1. Method for operating an internal combustion engine in the case of a disruption of a crankshaft sensor, the internal combustion engine (1) having at least two camshafts (8, 9, 10, 11) and a rotational speed and/or a position of the internal combustion engine (1) being derived from a signal which is picked up from the camshaft (8, 9, 10, 11), **characterized in that** only a first camshaft (11) is used to determine the rotational speed and/or the position of the internal combustion engine (1), whereas the rotational angle of the second camshaft (8, 9, 10) is adjusted, in order to set a variable valve timing mechanism at the inlet or outlet valves (6, 7) of the internal combustion engine (1) which are driven by the second camshaft (8, 9, 10).

2. Method according to Claim 1, **characterized in that** the first camshaft (11) assumes a reference position with respect to a crankshaft (5) which is driven by the internal combustion engine (1), and rotates at a predefined transmission ratio with respect to the crankshaft (5), the rotational movement of the camshaft (11) being detected by a camshaft sensor (18).

3. Method according to Claim 1 or 2, **characterized in that** the first camshaft (11) which is situated in the reference position with respect to the crankshaft (5) opens and/or closes the outlet valves (7) of the internal combustion engine (1), whereas the second camshaft (8, 9, 10) which is loaded with the rotation opens and/or closes the inlet valves (6) of the internal combustion engine (1).

4. Method according to Claim 1, 2 or 3, **characterized in that**, in the case of the use of more than two camshafts (8, 9, 10, 11), only the first camshaft (11) is held in the reference position with respect to the crankshaft (5), whereas the rotational angle of the remaining camshafts (8, 9, 10) is adjusted.

5. Method according to Claim 4, **characterized in that** the adjustment of the rotational angle of the camshafts (8, 9, 10) takes place depending on the rotational speed and/or position of the internal combustion engine (1) which are/is detected by the camshaft sensor (18).

6. Method according to Claim 5, **characterized in that**, in the case of the adjustment of its rotational angle, the camshaft (8, 9, 10) which is driven by the crankshaft (5) is displaced out of its predetermined position with respect to the crankshaft (5), in order to change the control times of the inlet or outlet valves (6, 7) of the internal combustion engine (1).

7. Method according to at least one of the preceding claims, **characterized in that** the adjustment of the second camshaft (8, 9, 10) takes place between two fixedly predetermined rotational angles within an adjustment range of the second camshaft (8, 9, 10).

8. Method according to at least one of Claims 1 to 6, **characterized in that** the adjustment of the second camshaft (8, 9, 10) takes place in an infinitely variable manner within the adjustment range of the camshaft (8, 9, 10).

9. Apparatus for operating an internal combustion engine in the case of a disruption of a crankshaft sensor, the internal combustion engine (1) having at least two camshafts (8, 9, 10, 11) and a rotational speed and/or the position of the internal combustion engine (1) being determined from a signal which is picked up from the camshaft rotation, **characterized in that** only a first camshaft (11) is used to determine the rotational speed and/or the position of the internal combustion engine (1), whereas there are means (16, 20) which adjust the rotational angle of the second camshaft (8, 9, 10), in order to set a variable valve timing mechanism at the inlet or outlet valves (6, 7) of the internal combustion engine (1) which are driven by the second camshaft (8, 9, 10).

10. Apparatus according to Claim 9, **characterized in that** the respective rotational movement of the first and the second camshaft (8, 9, 10, 11) is controlled by a control unit (16), the control unit (16) which adjusts the first camshaft (11) into a reference position with respect to the crankshaft (5) being connected to a camshaft sensor (18) which detects the rotational movement of the first camshaft (11), from which rotational movement the control unit (16) determines the rotational speed and/or the position of the internal combustion engine (1) and, depending on the determined rotational speed of the internal combustion engine (1), actuates an actuating device (20) which is connected to the second camshaft (8, 9, 10), in order to rotate the rotational angle of the second camshaft (8, 9, 10).

## Revendications

1. Procédé pour faire fonctionner un moteur à combustion interne dans le cas d'une défaillance d'un capteur de vilebrequin, le moteur à combustion interne (1) présentant au moins deux arbres à cames (8, 9, 10, 11) et un régime et/ou une position du moteur à combustion interne (1) étant déduits d'un signal prélevé de l'arbre à cames (8, 9, 10, 11), **caractérisé en ce que** pour déterminer le régime et/ou la position du moteur à combustion interne (1), on n'utilise qu'un premier arbre à cames (11), tandis que le deuxième arbre à cames (8, 9, 10) est réglé en termes de son angle de rotation afin d'ajuster une commande de soupape variable au niveau des soupapes d'admission ou d'échappement (6, 7) du moteur à combustion interne (1) entraînées par le deuxième arbre à cames (8, 9, 10) .

2. Procédé selon la revendication 1, **caractérisé en ce que** le premier arbre à cames (11) adopte une position de référence par rapport à un vilebrequin (5) entraîné par le moteur à combustion interne (1) et tourne suivant un rapport de transmission prédéfini par rapport au vilebrequin (5), le mouvement de rotation de l'arbre à cames (11) étant détecté par un capteur d'arbre à cames (18).

3. Procédé selon la revendication 1 ou 2, **caractérisé en ce que** le premier arbre à cames (11) se trouvant dans la position de référence par rapport au vilebrequin (5) ouvre et/ou ferme les soupapes d'échappement (7) du moteur à combustion interne (1), tandis que le deuxième arbre à cames (8, 9, 10) soumis à la rotation ouvre et/ou ferme les soupapes d'admission (6) du moteur à combustion interne (1).

4. Procédé selon la revendication 1, 2 ou 3, **caractérisé en ce que** dans le cas de l'utilisation de plus de deux arbres à cames (8, 9, 10, 11) seul le premier arbre à cames (11) est retenu dans la position de référence par rapport au vilebrequin (5), tandis que les arbres à cames restants (8, 9, 10) sont réglés en termes de leur angle de rotation.

5. Procédé selon la revendication 4, **caractérisé en ce que** le réglage des arbres à cames (8, 9, 10) en termes de leur angle de rotation se produit en fonction du régime et/ou de la position du moteur à combustion interne (1) détecté(e)(s) par le capteur d'arbre à cames (18).

6. Procédé selon la revendication 5, **caractérisé en ce que** lors du réglage de son angle de rotation, l'arbre à cames (8, 9, 10) entraîné par le vilebrequin (5) est déplacé hors de sa position prédéfinie par rapport au vilebrequin (5) afin de faire varier les temps de commande des soupapes d'admission ou d'échappement (6, 7) du moteur à combustion interne (1).

7. Procédé selon au moins l'une quelconque des revendications précédentes, **caractérisé en ce que** le réglage du deuxième arbre à cames (8, 9, 10) entre deux angles de rotation prédéfinis fixement se produit à l'intérieur d'une plage de réglage du deuxième arbre à cames (8, 9, 10).

8. Procédé selon au moins l'une quelconque des revendications 1 à 6, **caractérisé en ce que** le réglage du deuxième arbre à cames (8, 9, 10) s'effectue de manière continue à l'intérieur de la plage de réglage de l'arbre à cames (8, 9, 10).

9. Dispositif pour faire fonctionner un moteur à combustion interne dans le cas d'une défaillance d'un capteur de vilebrequin, le moteur à combustion interne (1) présentant au moins deux arbres à cames (8, 9, 10, 11) et un régime et/ou la position du moteur à combustion interne (1) étant déterminés à partir d'un signal prélevé de la rotation de l'arbre à cames, **caractérisé en ce que** pour déterminer le régime et/ou la position du moteur à combustion interne (1), on n'utilise qu'un premier arbre à cames (11), tandis que des moyens (16, 20) sont prévus, lesquels règlent le deuxième arbre à cames (8, 9, 10) en termes de son angle de rotation, afin d'ajuster une commande de soupape variable au niveau des soupapes d'admission ou d'échappement (6, 7) du moteur à combustion interne (1) entraînées par le deuxième arbre à cames (8, 9, 10).

10. Dispositif selon la revendication 9, **caractérisé en ce que** le premier et le deuxième arbre à cames (8, 9, 10, 11) sont commandés dans leur mouvement de rotation respectif par un appareil de commande (16), l'appareil de commande (16), qui ajuste le premier arbre à cames (11) dans une position de référence par rapport au vilebrequin (5), étant connecté à un capteur d'arbre à cames (18) qui détecte le mouvement de rotation du premier arbre à cames (11), à partir duquel l'appareil de commande (16) détermine le régime et/ou la position du moteur à combustion interne (1) et, en fonction du régime déterminé du moteur à combustion interne (1), commande un dispositif de réglage (20) connecté au deuxième arbre à cames (8, 9, 10) afin de faire tourner l'angle de rotation du deuxième arbre à cames (8, 9, 10).
